# EUROPÄISCHE PATENTSCHRIFT

(11) **EP 1 307 326 B1**
(45) Veröffentlichungstag und Bekanntmachung des Hinweises auf die Patenterteilung: **29.03.2006**
(21) Anmeldenummer: 01964841.9
(22) Anmeldetag: 14.07.2001
(51) Int. Cl.: B28B 1/52, E04C 5/01

(54) **SPANNBETONHOHLPLATTE UND VERFAHREN ZUR HERSTELLUNG DERSELBEN**
HOLLOW PRE-STRESSED CONCRETE SLAB AND METHOD FOR PRODUCTION THEREOF
DALLE CREUSE EN BETON PRECONTRAINT ET SON PROCEDE DE FABRICATION

(30) Priorität: 03.08.2000 DE 10037766
(43) Veröffentlichungstag der Anmeldung: 07.05.2003
(73) Patentinhaber: Finger Immobilien GmbH & Co. KG, 35112 Fronhausen/Lahn (DE)
(72) Erfinder: WELLHÖFER, Alfred, 60439 Frankfurt/Main (DE); RINDLE, Gerhard, 64589 Stockstadt/Rh. (DE); RIEGER, Thomas, 70736 Fellbach (DE); GERHARDS, Rudolf, 63263 Neu-Isenburg (DE)
(74) Vertreter: Weber, Dieter
(86) Internationale Anmeldenummer: PCT/DE2001/002720
(87) Internationale Veröffentlichungsnummer: WO 2002/012649

(56) Entgegenhaltungen:
- DE-A- 2 504 122
- GB-A- 1 458 421
- US-A- 3 143 781
- US-A- 3 181 222
- US-A- 4 067 676
- US-A- 4 568 503
- US-A- 4 710 112
- US-A- 5 798 151

## Beschreibung

Die vorliegende Erfindung betrifft eine Spannbetonhohlplatte sowie ein Verfahren zur Herstellung einer Spannbetonhöhlplatte, bei welchem mehrere Litzen zwischen entfernt voneinander angeordneten Halterungen einzeln oder auch in Gruppen parallel zueinander gespannt und im Extrusionsverfahren von Beton umhüllt werden, wobei sich parallel zu den Litzen erstreckende Hohlräume zwischen den betonumhüllten Litzen verbleiben. Die mit einem solchen Verfahren hergestellten Betonhohlplatten bestehen aus einem Obergurt, einem Untergurt und sich zwischen Untergurt und Obergurt erstreckenden Stegen, die jeweils sich parallel erstreckende Hohlräume begrenzen, wobei in dem Betonmaterial parallel zu den Hohlräumen vorgespannte Litzen angeordnet sind, wobei die Litzen beim Extrudieren des Betons in diesen eingebettet werden.

Ein entsprechendes Verfahren zur Herstellung von Betonhohlplatten und auch die daraus hergestellten Betonhohlplatten sind aus dem US-Patent Nr. 4,067,676 bekannt. Die daraus hergestellten Betonhohlplatten werden einfach durch Ablängen entsprechender Abschnitte der insgesamt in einem Stück produzierten Platte hergestellt.

Diese Platten werden in Anlagen hergestellt, bei welchen die Halterungen zum Spannen der Litzen einen sehr großen Abstand von z.B. 100 oder 120 m haben und eine entsprechende Extrudiermaschine, welche einen Kübel zur Aufnahme von Beton aufweist, fährt entlang der gespannten Litzen und extrudiert den Beton so, daß die Litzen dabei, zweckmäßigerweise in bestimmten gewünschten Querschnittsbereichen, in den Beton eingebettet werden, wobei die Extrudieröffnungen mit Rohren oder Zapfen ausgestattet sind, welche die Hohlraumquerschnitte definieren und zusammen mit der Maschine weiterbewegt werden, wobei die Maschine den extrudierten Plattenquerschnitt hinterläßt und die Platte sich schließlich im wesentlichen zwischen den beiden Spannvorrichtungen erstreckt. Es versteht sich, daß der Beton dabei eine sehr hohe Viskosität und eine sehr ausgeprägte Grünstandfestigkeit haben muß, das heißt er muß bereits beim Herauspressen aus den Extrudieröffnungen eine ausreichende Formfestigkeit aufweisen, damit der Plattenquerschnitt, einschließlich der ebenen oberen und unteren Flächen sowie die Hohlraumquerschnitte erhalten bleiben und die Platte sich nicht oder allenfalls in genau kontrollierbarer Weise nachträglich verformt. Nach dem Extrudieren muß der Beton noch endgültig aushärten, bevor die Litzen an den beiden Enden der auf diese Weise hergestellten, ca. 100 bis 120 m langen Hohlraumplatte abgetrennt werden können. Nach dem Aushärten des Betons bleiben die Litzen durch ihre feste Verbindung mit dem Betonmaterial im vorgespannten Zustand.

Die hohe Standfestigkeit des Betons im Grünzustand, die bei diesem Verfahren notwendig ist, erfordert, daß die verwendete Betonmischung eine entsprechend hohe Viskosität hat. Nur auf diese Weise lassen sich entsprechende Platten mit der gewünschten Geschwindigkeit extrudieren und fertigstellen, durch welche das Verfahren die angestrebte Wirtschaftlichkeit erhält.

Allerdings erlaubt dieses Herstellverfahren mittels einer Extrudiermaschine keine Bewehrung der Spannbetonhohlplatten in Querrichtung. Während daher die Tragfestigkeit und Belastbarkeit der Platten, bezogen auf Unterstützungspunkte in Längsrichtung, relativ gut ist, ist die Tragfähigkeit in Querrichtung nur sehr begrenzt. Insbesondere sind derartige Platten nur für statische Belastungen, nicht jedoch für dynamische Belastungen ausgelegt. Sie werden daher z.B. nur als Decke im Wohnungs-, Gewerbe- und Industriebau verwendet. Die Hohlplatten haben dabei gegenüber Massivplatten zum einen den Vorteil eines erheblich geringeren Gewichts, zum anderen auch den Vorteil einer geringeren Wärmeleitfähigkeit, da die Hohlräume isolierend wirken.

Üblicherweise werden die langen extrudierten Platten auf Abschnitte einer für ein konkretes Bauprojekt gewünschten Länge, zumeist in der Größenordnung von wenigen Metern und bis 15 m, abgelängt, und zur Bildung einer Decke oder eines Bodens werden die Platten nebeneinander auf tragende Wände. Fundamente oder Träger aufgelegt. Da die Platten einen leicht trapezförmigen Querschnitt haben in der Weise, daß der Obergurt zwischen 2 und 5 cm schmaler ist als der Untergurt, stoßen beim Verlegen der Platten nur die Untergurte entlang der Längskanten benachbarter Platten aneinander und die dazwischen gebildete Fuge wird mit Beton, Mörtel oder einem anderen Bindemittel bzw. einer Fugenmasse ausgefüllt.

Die Herstellung der Platten in Form von Hohlraumplatten bringt eine beträchtliche Material- und Gewichtserspamis mit sich, ohne daß die Tragfähigkeit der Platten darunter leidet.

Wie aber bereits erwähnt, haben diese Platten den Nachteil einer nur geringen Tragfähigkeit bei Belastungen in Querrichtung und sie können insbesondere nicht dynamisch belastet werden, sind also zum Befahren mit Fahrzeugen mit Gabelstaplem oder für das Aufstellen von Maschinen, die Vibrationen erzeugen, nicht geeignet. Wegen der geringen Quertragfähigkeit können die Platten auch nur in maximalen Breiten von etwa 1,2 m hergestellt werden. Dies beeinträchtigt die an sich durch die Verwendung derartiger Platten gegebene Wirtschaftlichkeit bei der Herstellung entsprechender Gebäude, da dementsprechend mehr Fugen zwischen den nebeneinander verlegten Platten zu füllen sind, was relativ arbeitsintensiv ist.

Aus der US 5,798,151 ist ein Verfahren und eine Vorrichtung zum Herstellung hydraulisch aushärtbarer Mischungen, insbesondere Beton, sowie entsprechend daraus hergestellte Gegenstände bekannt, wobei sowohl kontinuierliche Verstärkungslitzen als auch Fasern in das Material eingebracht werden. Dieses Dokument beschreibt jedoch nicht die Herstellung von Spannbeton und die entsprechende Verwendung und Anordnung von gespannten Litzen während des Extrudierens vor, sondem beschreibt andere Formen, z.B. eines spiraligen Einbringens von Litzen in den Beton. Naturfasern werden als bevorzugte Fasern angegeben, wobei jedoch auch Metallfasern als einzubringende diskontinuierliche Fasern erwähnt werden. Die konkreten Beispiele, die sich mit der Verwendung von Faserbeton befassen, liefern keine näheren Spezifikationen der eingebrachten Fasern und beschreiben die Verwendung eines Kolbenextruders zum Einbringen der Mischung in eine Form.

Gegenüber diesem Stand der Technik liegt der vorliegenden Erfindung die Aufgabe zugrunde, die bekannte Spannbetonhohlplatte und das Verfahren zu ihrer Herstellung dahingehend zu verbessern, daß die Wirtschaftlichkeit bei der Verwendung derartiger Platten im Bau noch weiter gesteigert wird und die Tragfähigkeit der Platten vor allem in Querrichtung deutlich verbessert wird, so daß sie in größeren Breiten herstellbar ist.

Hinsichtlich des Verfahrens wird die der Erfindung zugrundeliegende Aufgabe dadurch gelöst, daß als Betonmaterial ein Faserbeton verwendet wird, wobei als Fasern Stahlfasern mit einem Volumenanteil von mindestens 0,1 % verwendet werden, welche einen Querschnitt zwischen 0,1 und 1 mm² und eine mittlere Länge zwischen 20 und 100 mm haben.

Dementsprechend ist die erfindungsgemäße Spannbetonhohlplatte dadurch gekennzeichnet, daß das Betonmaterial dieser Platte aus Faserbeton besteht, wobei die Fasern Stahlfasern mit einem Querschnitt zwischen 0,1 und 1 mm² und einer Länge zwischen 20 und 100 mm sind und mindestns 0,1% des Volumens des Betons ausmachen.

Vorzugsweise kommen Stahlfasem in einer Menge von ca. 60 kg/m³ Beton zum Einsatz, was zum Beispiel einem Volumenanteil von ca 0,8 % entspricht. Die Fasern haben dabei einen Querschnitt zwischen 0,1 und 1 mm und eine mittlere Länge zwischen 20 und 100 mm, vorzugsweise zwischen minimal 30 oder 50 und 70 mm. Insbesondere können z.B. Stahlfasem mit rundem Querschnitt und einem Durchmesser von ca. 0,5 mm und einer mittleren Länge von 60 mm verwendet werden.

Die Stahlfasem haben zwar einen beträchtlichen Einfluß auf die Fließfähigkeit des Betons, der aufgrund des Faseranteils wesentlich schwieriger zu verarbeiten und zu extrudieren ist, es hat sich jedoch gezeigt, daß die einzelnen Parameter und die Bestandteile des Betons durchaus so einstellbar sind, daß auch der eine entsprechende Menge an Fasern enthaltende Beton immer noch zu dem gewünschten Plattenquerschnitt extrudierbar ist. Dabei bleibt auch die erforderliche Grünstandfestigkeit, das heißt die Formstabilität des Betons unmittelbar nach dem Extrudieren, in ausreichendem Maße erhalten. Idealerweise werden gegenüber herkömmlichen Spannbetonplatten die minimalen Wandstärken von Obergurt und Untergurt geringfügig erhöht auf Werte oberhalb von 40 mm, insbesondere auf mindestens 45 oder ca. 50 mm. Aufgrund der etwas größeren Wandstärken von Obergurt und Untergurt läßt sich der Beton deutlich leichter extrudieren, obwohl er gegenüber herkömmlichem Beton, wie er normalerweise zum Extrudieren von Hohlplatten verwendet wird, aufgrund des Faseranteils eine noch deutlich höhere Zähigkeit und eine schlechtere Fließfähigkeit auf-. weist. Die so hergestellten Spannbetonhohlplatten haben eine deutlich bessere Belastbarkeit bei Biegemomenten in Querrichtung und sind darüber hinaus auch dynamisch belastbar. Die erfindungsgemäßen Spannbetonhohlplatten sind bereits in Breiten von bis zu 3 m hergestellt worden, wobei zwar grundsätzlich auch die Herstellung in größeren Breiten möglich wäre, was jedoch allein aus Gründen der schlechten Transportfähigkeit derartig breiter Platten in der Praxis nicht sinnvoll ist.

Durch die vorteilhaften Eigenschaften der erfindungsgemäßen Platte wird nicht nur das Einsatzgebiet derartiger Spannbetonhohlplatten beträchtlich erweitert, z.B. auf Decken in Industriebauten, die sogar von Gabelstaplem befahren werden können, sondem auch der Einbau entsprechender Platten wird erheblich wirtschaftlicher, da die Anzahl der für eine Decke benötigten Platten bei Verwendung von 3 m breiten Platten im Vergleich zu den herkömmlichen, maximal 1,2 m breiten Platten um einen Faktor 2,5 reduziert wird und sich damit auch die Zahl der Fugen zwischen den Platten entsprechend reduziert, was die Fertigstellung entsprechender Decken und Böden beträchtlich beschleunigt.

Aus den abhängigen Patentansprüchen ergeben sich bevorzugte Ausführungsformen der vorliegenden Erfindung, sowohl hinsichtlich des Herstellungsverfahrens als auch hinsichtlich der Spannbetonhohlplatte selbst.

So versteht es sich beispielsweise, daß als Fasern nicht nur Stahlfasem verwendet werden können, sondem gegebenenfalls auch Naturfasern oder andere Metallfasem, die gegenüber den bevorzugten Stahlfasem hinsichtlich Querschnitt und Länge beträchtlich variieren können. Die Platten müssen auch nicht ausschließlich in Breiten von 3 m hergestellt werden, sollten jedoch vorzugsweise eine Breite von mindestens 1,2 m oder mehr haben, wobei die Unterschiede in den Breitenmaßen zwischen verschiedenen Platten vorzugsweise jeweils 60 cm betragen. Neben den Platten in Breiten von 1,2 m, die selbstverständlich bei Bedarf auch mit dem erfindungsgemäßen Verfahren und als Spannbetonhohlplatten mit Faserbeton hergestellt werden können, sollten also Platten in Breiten von 1,8 m, 2,4 m und vorzugsweise 3 m hergestellt werden. Selbstverständlich könnten bei der Verwendung von Faserbeton mit dem erfindungsgemäßen Verfahren auch Platten größerer Breite hergestellt werden, soweit diese problemlos zu ihrem Verwendungsort transportiert werden können.

Während Platten mit 1,2 m Breite vorzugsweise nur vier Hohlräume aufweisen, sollten Platten von 1,8 m Breite sechs Hohlräume, Platten mit 2,4 m acht Hohlräume und Platten von 3 m Breite zehn Hohlräume aufweisen. Daraus ergibt sich ein typisches Rastermaß zwischen den Hohlräumen in der Größenordnung von 30 cm bzw. etwas darunter. Die zwischen zwei benachbarten Hohlräumen verbleibenden Stege sollten eine Breite von deutlich mehr als 40 mm, typischerweise etwa 60 mm als minimales Maß haben und die Stege an den seitlichen Plattenkanten können noch etwas breiter, z.B. minimal 70 mm oder 80 mm breit sein. Die Höhe der Hohlräume richtet sich nach der Dicke der Platten, wobei die Höhe der Hohlräume in der bevorzugten Ausführungsform so bemessen wird, daß die minimale Dicke des Obergurts und des Untergurts oberhalb bzw. unterhalb der jeweiligen Hohlräume 50 mm beträgt. Die Grundform der Hohlräume ist entweder kreisförmig, elliptisch oder aber rechtwinklig, in letzterem Fall jedoch mit deutlich abgerundeten Eckbereichen. Vorzugsweise sollte die Querschnittsform der Hohlräume so gestaltet sein, daß der minimale Krümmungsradius im Querschnitt 50 mm, vorzugsweise 60 bis 100 mm beträgt. Die typischen Plattendicken liegen bei 265, 320 und 400 mm. Die Hohlräume sollten auch bei unterschiedlichen Dicken jeweils in etwa die gleiche Breite haben, haben aber bei unterschiedlichen Plattendicken selbstverständlich unterschiedliche Höhen, so daß sich die erwähnte minimale Flanschdicke der Ober- bzw. Untergurte ergibt. Die minimale Stegbreite der die Obergurte und Untergurte verbindenden Stege kann bei den unterschiedlichen Plattendicken jeweils die gleiche bleiben, da auch die Breite der Hohlräume und ihre Positionierung gleich bleibt. Dieses erleichtert insbesondere die Herstellung, indem bei unterschiedlichen Plattendicken an den Extrudierwerkzeugen jeweils nur die Abstände der oberen und unteren Ränder der Extrudierdüsen verändert und die die Hohlräume bildenden Rohre ausgetauscht zu werden brauchen, deren Position aber unverändert bleibt.

Häufig müssen in entsprechenden Platten Aussparungen hergestellt werden. Während dies bei herkömmlichen Spannbetonhohlplatten in dem noch nicht abgebundenen Betonmaterial relativ einfach ist, ist im vorliegenden Fall von der Anmelderin ein Verfahren entwickelt worden, mit welchem erfindungsgemäß Hohlräume durch Schneiden mit einem Hochdruckstrahl von Trokkeneis hergestellt werden. Dieses Verfahren ermöglicht es, daß die Wände entsprechender Hohlräume mit ausreichend glatten Oberflächen hergestellt werden. Gleichzeitig bleiben aber bei Hohlräumen, die sich über vorgespannte Litzen hinweg erstrecken, diese Litzen unbeschädigt. Nachdem also in dem noch nicht abgebundenen Beton durch Schneiden mit einem Trockeneisstrahl die Hohlräume hergestellt worden sind, kann man das Abbinden des Betons abwarten und, falls erforderlich, die gegebenenfalls die hergestellten Hohlräume durchziehenden Litzen nunmehr abtrennen. Damit erhält man hinreichend genau bemessene Hohlräume mit geringen Maßtoleranzen, die ansonsten nur nachträglich mit entsprechendem Aufwand im ausgehärteten Beton herzustellen wären. Verfahren wie ein Ausstechen der Hohlräume von Hand oder ein Absaugen eines abgegrenzten Bereichs, jeweils im noch frischen Zustand des Betons, sind mit Faserbeton praktisch nicht durchführbar

Das Schneiden mittels eines Trockeneisstrahles läßt sich selbstverständlich auch auf andere Betonarten als Faserbeton anwenden und läßt sich insbesondere auch auf Beton und Faserbeton, welcher nicht zur Herstellung von Spannbetonhohlplatten verwendet wird, anwenden.

Dabei hat das Schneiden mit Trockeneis den Vorteil, daß das Trockeneismaterial selbst, nämlich CO₂ in fester Form, keinerlei Rückstände hinterläßt und nicht beseitigt werden muß, wobei das Verfahren auch insoweit umweltverträglich ist, als das verwendete CO₂ zuvor der Luft entzogen wird.

Dabei benötigt man zum Schneiden mit Trockeneis nur Druckluft unter relativ geringem Druck in der Größenordnung zwischen 5 und 10 bar.

Weitere Vorteile, Merkmale und Anwendungsmöglichkeiten der vorliegenden Erfindung werden deutlich anhand der folgenden Beschreibung bevorzugter Ausführungsformen und der dazugehörigen Figuren.

Es zeigen:
- Figur 1: eine perspektivische Ansicht eines Abschnittes einer erfindungsgemäß hergestellten Spannbetonplatte und
- Figur 2: den Querschnitt von drei Platten mit einer Breite von 3 m, jedoch mit unterschiedlichen Höhen zwischen ca. 265 und ca. 400 mm.

Man erkennt in Figur 1 eine perspektivische Ansicht einer Spannbetonhohlplatte, die insgesamt mit 1 bezeichnet wird und die von parallelen, rohrförmigen Hohlräumen durchzogen ist, wobei in dem dargestellten Beispiel insgesamt zehn Hohlräume vorgesehen sind und die Platte eine Breite von etwa 3 m hat, woraus sich ein Rastermaß zwischen den Hohlräumen von etwas weniger als 30 cm, z.B. etwa 28 cm, ergibt. Weitere Details werden in Verbindung mit den in Figur 2 dargestellten Querschnitten dreier verschiedener Spannbetonhohlplatten beschrieben.

Die drei Spannbetonhohlplatten 1, 1' und 1", deren Querschnitt in Figur 2 dargestellt ist, unterscheiden sich nur-durch ihre unterschiedliche Dicke und eine entsprechend unterschiedliche Höhe der darin vorgesehenen Hohlräume. Jede der Platten besteht aus einem Obergurt 4, das heißt der Betonschicht, die sich durchgehend oberhalb der Hohlräume erstreckt, einem Untergurt 5, nämlich der sich unterhalb der Hohlräume jeweils erstreckenden Betonschicht und den Stegen 6, welche zwischen den einzelnen Hohlräumen den Obergurt 4 und den Untergurt 5 miteinander verbinden. Die Hohlräume 3 der verschiedenen Platten haben durchweg die gleiche Breite, jedoch unterschiedliche Höhe. Sie haben die Grundform eines Rechtecks mit stark abgerundeten Eckbereichen, wobei der Krümmungsradius der Eckbereiche in der Größenordnung von 80 mm liegt.

Die Stege 6 zwischen den Hohlräumen 3 haben eine Breite von etwa 60 mm und die minimale Dicke von Obergurt und Untergurt beträgt 45 mm, bei manchen Ausführungsformen 50 oder 55 mm, je nach der angestrebten Belastbarkeit und anderen Parametern. Bei gleicher minimaler Dicke der Ober- und Untergurte und bei gleicher minimaler Breite der Stege zwischen den Hohlräumen ergibt sich für die Platte mit dem größten Durchmesser auch das größte Verhältnis der Querschnittsfläche der Hohlräume zur Querschnittsfläche des Betons bzw. zum Gesamtquerschnitt der Platte, während dieses Verhältnis bei der dünnsten Platte minimal wird. Die.vorgespannten Litzen 2 sind jeweils in den Zwickeln, das heißt am Übergang der einzelnen Stege 6 zum Obergurt 4 bzw. Untergurt 5 angeordnet. Im unteren Zwickel sind z.B. jeweils drei parallele Litzen angeordnet, während man sich im oberen Zwickel mit ein oder zwei Litzen begnügen kann, da bei Belastungen entsprechender Betondecken vor allem der Untergurt Zuglasten aufnehmen muß. Die in dem Beton enthaltenen Stahlfasern erhöhen jedoch auch die Zugfestigkeit des Betons in Querrichtung und führen insbesondere zu einer erheblich verbesserten dynamischen Belastbarkeit. Wie man außerdem sieht, haben alle Platten einen leicht trapezförmigen, symmetrischen Querschnitt, wobei der Untergurt im Querschnitt um ca. 50 mm breiter ist als der Obergurt. Damit ergibt sich eine keilförmige, im oberen Bereich 5 cm breite Fuge, die nach dem bündigen Aneinanderlegen der Platten mit ihren Untergurten mit einer geeigneten Fugenmasse ausgefüllt ist. Hinterschneidungen der seitlichen Wandabschnitte unterhalb des Obergurts und oberhalb des Untergurts sorgen dabei für einen guten Halt der Fugenmasse und für eine gute Verbindung benachbarter Platten untereinander.

## Patentansprüche

1. Verfahren zum Herstellen von Spannbetonhohlplatten (1), bei welchem mehrere Litzen (2) zwischen zwei entfernt voneinander angeordneten Halterungen einzeln oder in Gruppen parallel zueinander gespannt und im Extrusionsverfahren von Beton umhüllt werden, wobei sich parallel zu den Litzen erstreckende Hohlräume (3) zwischen den betonumhüllten Litzen verbleiben, **dadurch gekennzeichnet, daß** als Betonmaterial ein Faserbeton verwendet wird, wobei als Fasern Stahlfasem mit einem Volumenanteil von mindestens 0,1% verwendet werden, welche einen Querschnitt zwischen 0,1 und 1 mm² und eine mittlere Länge zwischen 20 und 100 mm haben.

2. Verfahren nach Anspruch 1, **dadurch gekennzeichnet, daß** der Faserbeton mit einem Volumenanteil von mindestens 1 bis 3 dm³ Fasern pro Kubikmeter Beton, vorzugsweise mindestens 5-10 dm³ pro Kubikmeter Beton hergestellt wird.

3. Verfahren nach Anspruch 1 oder 2, **dadurch gekennzeichnet, daß** dem Beton Fasern in einer Menge von mindestens 30 kg/m³, vorzugsweise zwischen 40 und 80 kg/m³ Faserbeton zugegeben werden.

4. Verfahren nach einem der Ansprüche 1 bis 3, **dadurch gekennzeichnet, daß** die Fasern eine mittlere Länge zwischen 30 und 70 mm haben.

5. Verfahren nach einem der Ansprüche 1 bis 4, **dadurch gekennzeichnet, daß** die Platten in einer Breite von mindestes 1,2 m oder mehr, vorzugsweise in Breiten von 1,8 m, 2,4 m und 3 m hergestellt werden.

6. Verfahren nach einem der Ansprüche 1 bis 5, **dadurch gekennzeichnet, daß** die Platten unabhängig von der Plattendicke mit Hohlräumen im Rastermaß mit einem Mittenabstand zwischen 20 und 40 cm, vorzugsweise 25 bis 35 cm und insbesondere 28 bis 30 cm, hergestellt werden.

7. Verfahren nach einem der Ansprüche 1 bis 6, **dadurch gekennzeichnet, daß** die Hohlräume der Platten mit einem im wesentlichen rechteckigen Querschnitt mit abgerundeten Ecken hergestellt werden.

8. Verfahren nach Anspruch 7, **dadurch gekennzeichnet, daß** der Krümmungsradius der Ecken mindestens 50 mm, vorzugsweise zwischen 60 und 100 mm, beträgt.

9. Verfahren nach einem der Ansprüche 1 bis 8, **dadurch gekennzeichnet, daß** Obergurt und Untergurt der Hohlplatten, ebenso wie die sich zwischen Obergurt und Untergurt erstreckenden und die Hohlräume voneinander trennenden Stege mit Wandstärken von mehr als 40 mm, vorzugsweise mehr als 45 mm und insbesondere mit etwa 50 mm, extrudiert werden.

10. Spannbetonhohlplatte (1), bestehend aus einem Obergurt (4), einem Untergurt (5) und sich zwischen Unter- und Obergurt erstreckenden Stegen (6), die jeweils sich parallel erstreckende Hohlräume (3) begrenzen, wobei in dem Betonmaterial parallel zu den Hohlräumen vorgespannte Litzen (2) angeordnet sind und wobei die Platten durch Extrusion von Beton entlang der vorgespannten Litzen (2) hergestellt sind, **dadurch gekennzeichnet, daß** das Betonmaterial einen Volumenanteil von mindestens 0,1 % Stahlfasern enthält, welche einen Querschnitt zwischen 0,1 und 1 mm² und eine mittlere Länge zwischen 20 und 100 mm haben.

11. Spannbetonhohlplatte nach Anspruch 10, **dadurch gekennzeichnet, daß** die Fasern Stahlfasem sind, die in einer Menge von mindestens 30 kg/m³, vorzugsweise in einer Menge zwischen 40 und 80 kg/m³ in dem Faserbeton enthalten sind.

12. Spannbetonhohlplatte nach Anspruch 10 oder 11, **dadurch gekennzeichnet, daß** Obergurte, Untergurte und die sich dazwischen erstreckenden Stege Wandstärken von mindestens mehr als 40 mm, vorzugsweise mehr als 45 mm und insbesondere etwa 50 mm haben.

13. Spannbetonhohlplatte nach einem der Ansprüche 10 bis 12, **dadurch gekennzeichnet, daß** die Hohlräume (3) einen runden bzw. elliptischen oder rechteckigen Querschnitt mit abgerundeten Eckbereichen haben.

14. Spannbetonhohlplatte nach Anspruch 13, **dadurch gekennzeichnet, daß** der minimale Krümmungsradius der Hohlraumquerschnitte mindestens 50 mm, vorzugsweise zwischen 60 und 100 mm beträgt.

15. Spannbetonhohlplatte nach einem der Ansprüche 10 bis 14, **dadurch gekennzeichnet, daß** die Platte eine Breite von mindestens 1,2 m oder mehr, vorzugsweise eine Breite zwischen 1,8 und 3 m, insbesondere die Maße 1,8, 2,4 oder 3 m in der Breite hat.

16. Spannbetonhohlplatte nach einem der Ansprüche 10 bis 15, **dadurch gekennzeichnet, daß** das Rastermaß für die Hohlräume (3) unabhängig von der Breite und der Dicke der Platten ist und etwa 26 bis 30 cm, insbesondere etwa 28 cm beträgt.

17. Spannbetonhohlplatte nach einem der Ansprüche 10 bis 16, **dadurch gekennzeichnet, daß** der Plattenquerschnitt im wesentlichen trapezförmig ist, wobei der Obergurt (4) eine um ca. 5 cm geringere Breite hat als der Untergurt (5).

## Claims

1. Method for the production of hollow pre-stressed concrete slabs (1), in which several strands (2) are tensioned individually or in groups parallel to each other between two mounts arranged spaced apart from each other and are enveloped in concrete in an extrusion process, wherein cavities (3) extending parallel to the strands remain between the concrete-enveloped strands, **characterized in that** a fibre concrete is used as concrete material, wherein steel fibres with a proportion by volume of at least 0.1 % are used which have a cross-section between 0.1 and 1 mm², and an average length between 20 and 100 mm.

2. Method according to claim 1, **characterized in that** the fibre concrete is produced with a proportion by volume of at least 1 to 3 dm³ of fibres per cubic metre of concrete, preferably at least 5-10 dm³ per cubic metre of concrete.

3. Method according to claim 1 or 2, **characterized in that** fibres are added to the concrete in an amount of at least 30 kg/m³, preferably between 40 and 80 kg/m³ of fibre concrete.

4. Method according to one of claims 1 to 3, **characterized in that** the fibres have an average length of between 30 and 70 mm.

5. Method according to one of claims 1 to 4, **characterized in that** the slabs are produced in a width of at least 1.2 m or more, preferably in widths of 1.8 m, 2.4 m and 3 m.

6. Method according to one of claims 1 to 5, **characterized in that** the slabs are produced independently of the slab thickness with cavities that are separated by a characteristic spacing averaging between 20 and 40 cm, preferably 25 to 35 cm and in particular 28 to 30 cm.

7. Method according to one of claims 1 to 6, **characterized in that** the cavities of the slabs are produced with a substantially rectangular cross-section with rounded corners.

8. Method according to claim 7, **characterized in that** the radius of curvature of the comers is at least 50 mm, preferably between 60 and 100 mm.

9. Method according to one of claims 1 to 8, **characterized in that** the upper chord and lower chord of the hollow slabs, as well as the sections which extend between upper chord and lower chord and separate the cavities from one another, are extruded with wall thicknesses of more than 40 mm, preferably more than 45 mm and in particular approximately 50 mm.

10. Hollow pre-stressed concrete slab (1) consisting of a upper chord (4), a lower chord (5) and sections (6) extending between lower and upper chord, which each delimit parallel-extending cavities (3), pre-tensioned strands (2) being arranged in the concrete material parallel to the cavities and the slabs being produced by extrusion of concrete along the pre-tensioned strands (2), **characterized in that** the concrete material contains at least 0.1 % by volume steel fibres which have a cross-section of between 0.1 and 1 mm² and an average length of between 20 and 100 mm.

11. Hollow pre-stressed concrete slab according to claim 10, **characterized in that** the fibres are steel fibres which are contained in the fibre concrete in an amount of at least 30 kg/m³, preferably in an amount of between 40 and 80 kg/m³.

12. Hollow pre-stressed concrete slab according to claim 10 or 11, **characterized in that** upper chords, lower chords and the sections extending between same have wall thicknesses of at least more than 40 mm, preferably more than 45 mm and in particular approximately 50 mm.

13. Hollow pre-stressed concrete slab according to one of claims 10 to 12, **characterized in that** the cavities (3) have a round or elliptical or rectangular cross-section with rounded corner regions.

14. Hollow pre-stressed concrete slab according to claim 13, **characterized in that** the minimum radius of curvature of the cavity cross-section is at least 50 mm, preferably between 60 and 100 mm.

15. Hollow pre-stressed concrete slab according to one of claims 10 to 14, **characterized in that** the slab has a width of at least 1.2 m or more, preferably a width of between 1.8 and 3 m, in particular measuring 1.8, 2.4 or 3 m wide.

16. Hollow pre-stressed concrete slab according to one of claims 10 to 15, **characterized in that** the characteristic spacing for the cavities (3) is independent of the width and the thickness of the slabs and is approximately 26 to 30 cm, in particular approximately 28 cm.

17. Hollow pre-stressed concrete slab according to one of claims 10 to 16, **characterized in that** the slab cross-section is substantially trapezoidal, the upper chord (4) having a width approximately 5 cm less than that of the lower chord (5).

## Revendications

1. Procédé de fabrication de panneaux creux en béton précontraint (1), dans lequel plusieurs torons (2) sont tendus en parallèle, individuellement ou en groupes, entre deux supports distants l'un de l'autre et sont enveloppés de béton dans une opération d'extrusion, des espaces (3) qui s'étendent parallèlement aux torons étant ménagés entre les torons enveloppés de béton, **caractérisé en ce que** le béton utilisé est un béton à adjuvent fibreux, les fibres utilisés étant des fibres d'acier dans un pourcentage en volume d'au moins 0,1% qui ont une section comprise entre 0,1 et 1 mm² et une longueur moyenne comprise entre 20 et 100 mm.

2. Procédé selon la revendication 1, **caractérisé en ce que** le béton à adjuvant fibreux est fabriqué avec un pourcentage en volume d'au moins 1 à 3 dm³ de fibres par mètre cube de béton, avantageusement au moins 5 à 10 dm³ de fibres par mètre cube de béton.

3. Procédé selon la revendication 1 ou 2, **caractérisé en ce qu'**il est ajouté au béton des fibres dans une quantité d'au moins 30 kg/m³, avantageusement entre 40 et 80 kg/m³, de béton à adjuvant fibreux.

4. Procédé selon l'une des revendications 1 à 3, **caractérisé en ce que** les fibres ont une longueur moyenne comprise entre 30 et 70 mm.

5. Procédé selon l'une des revendications 1 à 4, **caractérisé en ce que** les panneaux sont fabriqués dans une largeur d'au moins 1,2 m ou plus, avantageusement dans des largeurs de 1,8 m, 2,4 m et 3 m.

6. Procédé selon l'une des revendications 1 à 5, **caractérisé en ce que** les panneaux sont fabriqués en ménageant, indépendamment de l'épaisseur des panneaux, des espaces présentant entre eux une distance modulaire moyenne comprise entre 20 et 40 cm, avantageusement entre 25 et 35 cm et en particulier entre 28 et 30 cm.

7. Procédé selon l'une des revendications 1 à 6, **caractérisé en ce que** les espaces ménagés dans les panneaux ont une section sensiblement rectangulaire et des coins arrondis.

8. Procédé selon la revendication 7, **caractérisé en ce que** le rayon de courbure des coins est d'au moins 50 mm, avantageusement est compris entre 60 et 100 mm.

9. Procédé selon l'une des revendications 1 à 8, **caractérisé en ce que** la membrure supérieure et la membrure inférieure des panneaux creux, tout comme les nervures s'étendant entre la membrure supérieure et la membrure inférieure et séparant les espaces les uns des autres, sont extrudées avec une épaisseur de paroi de plus de 40 mm, avantageusement de plus de 45 mm et en particulier de 50 mm environ.

10. Panneau creux en béton précontraint (1), constitué d'une membrure supérieure (4), d'une membrure inférieure (5) et de nervures (6), s'étendant entre la membrure inférieure et la membrure supérieure, qui limitent des espaces (3) s'étendant en parallèle, des torons précontraints (2) étant disposés parallèlement aux espaces dans le béton et les panneaux étant fabriqués par extrusion de béton le long des torons précontraints (2), **caractérisé en ce que** le béton contient un pourcentage en volume d'au moins 0,1 % de fibres d'acier qui ont une section comprise entre 0,1 et 1 mm² et une longueur moyenne comprise entre 20 et 100 mm.

11. Panneau creux en béton précontraint selon la revendication 10, **caractérisé en ce que** les fibres sont des fibres d'acier qui sont contenues dans le béton à adjuvant fibreux dans une quantité d'au moins 30 kg/m³, avantageusement dans une quantité comprise entre 40 kg/m³ et 80 kg/m³.

12. Panneau creux en béton précontraint selon la revendication 10 ou 11, **caractérisé en ce que** les membrures supérieures, les membrures inférieures et les nervures s'étendant entre lesdites membrures ont des épaisseurs de paroi au moins supérieures à 40 mm, avantageusement supérieures à 45 mm et notamment égales à 50 mm environ.

13. Panneau creux en béton précontraint selon l'une des revendications 10 à 12, **caractérisé en ce que** les espaces (3) ont une section ronde respectivement elliptique ou rectangulaire avec des régions arrondies dans les coins.

14. Panneau creux en béton précontraint selon la revendication 13, **caractérisé en ce que** le rayon de courbure minimum des sections d'espace est d'au moins 50 mm, avantageusement est compris entre 60 et 100 mm.

15. Panneau creux en béton précontraint selon l'une des revendications 10 à 14, **caractérisé en ce que** le panneau a une largeur d'au moins 1,2 m ou plus, avantageusement une largeur comprise entre 1,8 et 3 m, notamment une largeur de 1,8 m, de 2,4 m ou de 3 m.

16. Panneau creux en béton précontraint selon l'une des revendications 10 à 15, **caractérisé en ce que** la distance modulaire entre les espaces (3) est indépendante de la largeur et de l'épaisseur des panneaux et est comprise entre 26 et 30 cm environ, notamment est égale à 28 cm environ.

17. Panneau creux en béton précontraint selon l'une des revendications 10 à 16, **caractérisé en ce que** la section des panneaux a une forme essentiellement trapézoïdale, la membrure supérieure (4) ayant une largeur inférieure d'environ 5 cm à celle de la membrure inférieure (5).
